# FASCICULE DE BREVET EUROPEEN

(11) **EP 0 804 703 B1**
(45) Date de publication et mention de la délivrance du brevet: **09.01.2008**
(21) Numéro de dépôt: 95920135.1
(22) Date de dépôt: 10.05.1995
(51) Int. Cl.: F17C 1/12, F17C 1/16

(54) **RECIPIENT POUR FLUIDE AVEC PRESSION INTERNE**
DRUCKBEHÄLTER
INTERNALLY PRESSURISED FLUID CONTAINER

(30) Priorité: 11.05.1994 FR 9406025
(43) Date de publication de la demande: 05.11.1997
(73) Titulaire: ODIN Sarl, 62660 Beuvry (FR)
(72) Inventeur: DINOUARD, Gérard, F-59800 Lille (FR)
(74) Mandataire: Leboyer, Jean-Jacques
(86) Numéro de dépôt international: PCT/FR1995/000613
(87) Numéro de publication internationale: WO 1995/031671

(56) Documents cités:
- WO-A-88/03899
- US-A- 4 191 304

## Description

La présente invention a pour objet un récipient pour fluide avec pression interne, tel que des liquides et/ou gaz exerçant une pression de l'intérieur du récipient vers l'extérieur de celui-ci.

Elle trouvera notamment son utilisation dans tous les domaines économiques dans lesquels on est amené à manutentionner et/ou stocker des fluides avec pression interne.

Il pourra s'agir, par exemple, de récipients dans lesquels le fluide exerce une pression interne due à sa nature propre, tels que des fûts à boissons gazeuses et/ou fermentantes, des bouteilles de gaz, des extincteurs ou autres.

Il pourra s'agir également, par exemple, de récipients dans lesquels la pression interne exercée par le fluide vient de la pression d'un réseau de distribution dans lequel ils sont intégrés, tels que des chauffe-eaux à accumulation, des vases d'expansion de chauffage central, des filtres de piscine, des filtres à sable, des réservoirs de circuits de freins, des réservoirs de fontaines d'eau, des réservoirs d'air comprimé ou autres.

Aussi, une des applications concerne une utilisation de la présente invention, par exemple, dans l'industrie de la brasserie comme conditionnements de fluides alimentaires tels que de la bière. Celle-ci n'est toutefois pas limitative.

Actuellement, pour stocker et/ou transporter des fluides avec pression interne, on connaît différents types de récipients en matière thermoplastique comme du polyéthylène ou du polypropylène. Ces récipients présentent l'inconvénient de n'être pas assez résistant aux pressions internes lorsque celles-ci sont trop élevées. Leur résistance aux chocs est également faible.

Un récipient d'un type particulier, comportant un récipient muni d'un chemisage en fibres de verre pour lui conférer une résistance à la pression et, entre ledit récipient et une enveloppe externe, un garnissage en au moins deux parties absorbant les chocs externes, est décrit dans le document WO-A-8 803 899.

D'autre part, on connaît différents types de récipients principalement métalliques à base d'acier inoxydable ou d'aluminium. Un inconvénient de ce type de récipients est d'être coûteux et lourd. En outre, ils obligent leurs utilisateurs à développer de nombreux efforts, notamment de recyclage d'où une augmentation du prix de revient final.

Le but de la présente invention est de proposer un récipient qui permette de pallier les inconvévients des dispositifs connus et qui soit à la fois résistant à une pression interne et léger par rapport au récipient principalement métallique évoqué plus haut.

Un autre but de la présente invention est de proposer un récipient résistant également aux chocs mécaniques externes.

Un autre but de la présente invention est de faciliter son utilisation grâce à ses caractéristiques de poids et de forme.

Un autre but de la présente invention est de proposer un récipient présentant, en outre, des caractéristiques d'isolation thermique et d'imperméabilité aux gaz et aux liquides correspondant à la nature et aux propriétés du fluide contenu.

Un autre but de la présente invention est de proposer, accessoirement, un récipient jetable, compte tenu de son coût de revient.

D'autres buts et avantages de la présente invention apparaîtront au cours de la description qui va suivre qui n'est donnée qu'à titre indicatif et qui n'a pas pour but de la limiter.

L'invention a pour objet un récipient selon la revendication 1.

L'invention sera mieux comprise si l'on se réfère à la description suivante ainsi qu'aux dessins en annexe qui en font partie intégrante.

La figure 1 est une vue en perspective d'un des modes de réalisation d'un récipient conforme à la présente invention.

La figure 2 est une vue de dessus du récipient représenté à la figure précédente.

La figure 3 est une vue en coupe suivant la ligne III-III de la figure 2.

La figure 4 présente un flan en carton apte à constituer un fond et des côtés de l'enveloppe extérieure du récipient représenté à la figure 1.

La figure 5 présente une vue partielle de côté d'une variante de réalisation de la couche de matériau remplissant intégralement l'espace entre le contenant et l'enveloppe extérieure.

La figure 6 est une coupe partielle de face suivant la ligne VI-VI de la figure 5.

La figure 7 est une vue partielle en coupe suivant la ligne III-III d'un mode de réalisation d'un orifice du récipient conforme à l'invention.

La présente invention a pour objet un récipient pour fluides avec pression interne, tels que des liquides et/ou gaz exerçant une pression de l'intérieur du récipient vers l'extérieur de celui-ci. Elle s'applique à tous les domaines économiques où l'on utilise des fluides avec pression interne.

Le mode particulier de réalisation développé ci-dessous s'applique, par exemple, dans le domaine de la brasserie ou autre, à des fluides alimentaires comme, par exemple de la bière. Néanmoins, cela n'est en aucun cas une limitation de son application.

La figure 1 présente une vue en perspective du mode particulier de réalisation évoqué ci-dessus. Sa structure est détaillée aux figures suivantes.

Si l'on se réfère plus précisément aux figures 2 et 3, le récipient pour contenir des fluides avec pression interne 1 présente une structure sandwich 2.

Dans le secteur de la brasserie, par exemple, la pression interne peut être reprise jusqu'à 7 bars. La présente structure sandwich 2 est apte à résister à de tels efforts.

Pour résister à la pression interne, elle comprend un contenant 3 pour le fluide 1 et une enveloppe extérieure 4 définissant ainsi entre eux un espace 5. La structure sandwich 2 comprend également des moyens de positionnement relatifs 6 du contenant 3 et de l'enveloppe extérieure 4 et une couche 7 d'un matériau 8 remplissant intégralement l'espace 5.

C'est grâce à la coopération de ce contenant 3, de cette enveloppe extérieure 4 et de cette couche 7 que le récipient peut résister à des pressions internes élevées grâce à l'effet dit "effet sandwich" qui permet une distribution et une répartition des efforts de pression. La structure sandwich 2 est d'autant plus efficace que la couche 7 épouse parfaitement à la fois la surface extérieure du contenant 3 et la surface intérieure de l'enveloppe extérieure 4 et ne contient aucune hernie.

Toujours suivant la figure 3, le contenant 3 présente, par exemple une base 9 et un sommet 10 équipé, par exemple, d'un goulot 23. Dans le mode particulier de réalisation exposé à cette figure, cette base 9 et ce sommet 10 présentent une forme se rapprochant le plus possible d'un demi ellipsoide de révolution. Ce profil permettra, comparé à d'autres volumes présentant des arêtes saillantes, de mieux répartir les efforts exercés par la pression interne du contenu.

Dans ce même mode de réalisation, le contenant est également constitué d'un corps latéral 11 reliant la base 9 et le sommet 10. Ce corps 11 se présente, par exemple, sous une forme se rapprochant d'un cylindre. Ceci permet d'augmenter le volume intérieur du contenant 2. Celui-ci présente ainsi une forme qui concilie capacité volumétrique et résistance aux efforts de pression. Il comprend, au moins un orifice.

Suivant un des modes de réalisation de l'invention non représenté, le contenant 2 peut également être renforcé par des cerclages métalliques ou autres. Ces derniers permettent d'assurer une meilleure tenue à la pression.

Si l'on se reporte à la figure 1, on constate que l'enveloppe extérieure 4 est, par exemple, de forme parallélépipédique. Elle permet, notamment, d'inclure le contenant 3. Suivant les figures 2 et 3, elle est constituée d'un fond 12, d'un couvercle 13 et de côtés latéraux 43.

Pour éviter la détérioration de l'enveloppe extérieure 4 lors de manipulations du fluide, le couvercle 13 présente, par exemple, une face extérieure 19 imperméabilisée.

Suivant d'autres modes de réalisation non représentés, l'enveloppe extérieure 4 peut également se présenter sous une forme polyédrique ou autre suivant les contraintes de manutention et/ou de stockage qui correspondent à son utilisation.

La figure 3 montre également un exemple particulier de réalisation des points de contact fixes 42. Suivant ce mode, ces moyens de positionnement relatifs 6 sont constitués, par exemple, d'une part, d'un logement 20 ménagé dans le fond 12. Il coopère avec un téton 21 de centrage, prévu à la base 9 du contenant 3.

Le logement 20 et le téton 21 sont par exemple de forme cylindrique. Le téton 21 est constitué, lors de la réalisation du contenant 3, par exemple, par extrusion soufflage .

Les moyens de positionnement relatifs 6 comprennent également, par exemple, un orifice 22, ménagé dans le couvercle 13. Il coopère avec le goulot 23 prévu au sommet 10 du contenant 3.

Suivant le mode particulier de réalisation représenté à la figure 3, les moyens de positionnement relatifs 6 comprennent, en outre, par exemple, une rondelle joint 25 intercalée entre l'orifice 22 du couvercle 13 et le goulot 23 du contenant 3.

Par ailleurs, le contenant 3 comprend, en outre, par exemple, une canne de remplissage et/ou soutirage 24. Cette canne 24 est munie de moyens pour l'obturer de manière étanche connus de l'homme de l'art et non représentés sur les différentes figures. La rondelle joint 25 est munie d'un orifice taraudé 26 coopérant avec un filetage 27 usiné à l'une des extrémités de la canne 24.

A la figure 7, on peut voir un mode particulier de réalisation de l'orifice du contenant 3. Une pièce 50, de révolution, constituant un presse-étoupe, est munie dans sa partie inférieure d'un taraudage 49 et dans sa partie supérieure de l'orifice taraudé 26. Elle est ainsi apte à solidariser le contenant 3, au niveau du taraudage 49, et la canne 24 grâce à son filetage 27. Cette liaison est rendue étanche grâce à un joint élastique supérieur 47 et un joint élastique inférieur 48.

Suivant les figures 2 et 4, l'enveloppe extérieure 4 est constituée, plus précisément, par exemple, d'une caisse 28, connue sous le nom de demi-caisse américaine. Cette caisse 28 comprend des rabats 29, 30, 31, 32 constituant un prolongement de surfaces planes 14, 15, 16, 17 constituant les côtés 43. Ces rabats 29, 30, 31, 32 sont munis de bords 33, 34, 35, 36 jointifs. Ils renforcent ainsi l'équerrage de l'enveloppe extérieure 4.

Cette dernière comprend, en outre, par exemple, une plaque de renforcement 37 du fond 12 dans laquelle est ménagé le logement 20. Dans ce mode de réalisation, certaines des surfaces planes 14, 15, 16, 17 comprennent au moins un orifice 18 d'insertion du matériau 8 remplissant intégralement l'espace 5.

Le couvercle 13 est solidaire de ces surfaces planes 14, 15, 16, 17 grâce à un repli 38.

Dans d'autres modes de réalisation, on peut rencontrer une caisse 28 de type connu sous le nom de caisse américaine. Le logement 20 et l'orifice 22 peuvent être réalisés directement dans des rabats de la caisse 28 correspondante.

Pour faciliter la manutention, l'enveloppe extérieure 2 comprend en outre, par exemple, des poignées 39. Selon le mode particulier de réalisation représenté, elles sont constituées par les orifices 18 oblongs prolongés par des réservations ménagées dans le matériau 8 remplissant intégralement l'espace 5.

Les matériaux de la structure sandwich 2 sont choisis d'après leur propriété.

Le contenant 3 est, par exemple, réalisé à partir d'une matière thermoplastique plus particulièrement apte à faciliter le formage et à assurer l'imperméabilité aux liquides et aux gaz. Il pourra s'agir soit de polyéthylène ou de polypropylène ou, dans un autre mode de réalisation, de métal, de verre ou autre

L'enveloppe extérieure 4 est réalisée, par exemple, à partir d'un flan 40 de carton, de bois, ou de stratifié léger à base, par exemple de matière thermoplastique et/ou thermodurcissable, ou autre. Dans le cas d'un carton, il pourra s'agir d'un plaqué et/ou d'un ondulé.

Le matériau 8 remplissant intégralement l'espace 5 est composé d'une mousse thermodurcissable et/ou thermoplastique, expansée ou non, choisie pour ses propriétés de résistance mécanique. Il pourra s'agir, par exemple, d'un polychlorure de vinyl, d'un polychlorure de vinylidène, d'un polyuréthane ou autre.

Dans un autre mode de réalisation, exposé aux figures 5 et 6, la couche 7 de matériau 8 remplissant intégralement l'espace 5 se présente sous la forme d'une structure 44, dite en nids d'abeilles constituée, par exemple, à partir de matière thermoplastique. Cette structure 44 en nids d'abeilles présente, par exemple, des alvéoles 45 d'axes longitudinaux 46, sensiblement perpendiculaires au contenant 3 et à l'enveloppe extérieure 4.

Selon une première variante de réalisation, cette structure 44 en nids d'abeilles comprend, par exemple, des alvéoles revêtues de chaque côté d'un non-tissé qui est collé d'une part contre la paroi extérieure du contenant 3 et d'autre part contre la paroi intérieure de l'enveloppe extérieure 4.

Dans une autre variante de réalisation, la structure 44 en nids d'abeilles se présente sous la forme de nervures obtenues par roto-moulage du contenant 3.

Dans une autre variante de réalisation, cette même structure 44 contient des alvéoles obtenues par surmoulage d'une résine thermoplastique, comme du polyéthylène, sur le contenant 3.

Cela étant, dans le mode de réalisation particulier de l'invention représenté à la figure 3, on remarque, en outre, une couche tampon 41 de matière thermoplastique à base de mousse alvéolaire. Elle est placée entre le couvercle 13 et la couche 7 de matériau 8 remplissant l'espace 5.

Suivant un mode particulier de réalisation de l'invention, l'ensemble des matériaux utilisés dans le récipient peut faire de ce dernier un produit jetable compte tenu du coût.

L'invention a également pour objet un procédé spécialement conçu pour la fabrication du récipient pour fluides avec pression interne tels que, notamment, des liquides et/ou gaz exerçant une pression de l'intérieur du récipient vers l'extérieur de celui-ci.

Suivant l'invention, on forme un contenant 3. On peut, par exemple, opérer par extrusion-soufflage.

On forme une enveloppe extérieure 4, apte à inclure ce contenant 3, notamment, par pliage d'un flan 40 de carton comme celui représenté à la figure 4. Cette figure montre des lignes en pointillés, elles constituent, dans le mode de réalisation particulier correspondant, des lignes de pliage.

On obtient ainsi un fond 12 à partir d'un recouvrement des rabats 29, 30, 31, 32. On superpose une plaque de renforcement 37 munie d'un logement 20.

On centre le contenant 3 dans l'enveloppe extérieure 4 grâce à des moyens de positionnement relatifs 6. Ces moyens de positionnement relatifs 6 comprennent, par exemple, un téton 21 qui, par exemple, s'emmanche dans le logement 20. On perfectionne le centrage, en outre, en positionnant une plaque constituant un couvercle 13 de l'envelopppe extérieure 4 grâce à un orifice 22 réalisé dans ce couvercle 13 coopérant avec un goulot 23 du contenant 3.

Ce contenant 3 et l'enveloppe extérieure 4 définissent ainsi entre eux un espace 5.

On place alors l'enveloppe extérieure 2 dans un conformateur et, lorsque cela s'avère nécessaire, on peut remplir le contenant 3 d'un fluide apte à exercer une contre-pression. Ce fluide peut, par exemple, être de l'eau.

Suivant le mode particulier de réalisation présenté, le conformateur comprend des saillies participant à la formation de poignées 39.

On insère ensuite un matériau 8 pour remplir intégralement l'espace 5 par des orifices 18. Ces derniers sont, par exemple, constitués par au moins une des poignées 39 laissée libre d'accès avant la fermeture complète du conformateur.

Selon les cas, on soumet le matériau 8 qui peut être, par exemple, une mousse thermoplastique, à une expansion et on peut contrôler cette expansion grâce à une couche tampon 40. Celle-ci réalise ainsi un jeu de remplissage qui permet de ne pas endommager le contenant 3 et l'enveloppe extérieure 4 lors de l'expansion.

Cette dernière peut être contrôlée, en outre, par exemple, grâce à une température adaptée.

Naturellement, d'autres mises en oeuvre de la présente invention à la portée de l'homme de l'art auraient pu être envisagées sans pour autant sortir du cadre des revendications.

## Revendications

1. Récipient pour fluides avec pression interne, ayant:
(a) un contenant (3) pour fluide, ledit contenant ayant une base (9), un sommet (10) ayant une forme proche de celle d'un semi-ellipsoïde de révolution, et un corps latéral (11) dont la forme est proche de celle d'un cylindre, et étant muni d'au moins un orifice (22);
(b) une enveloppe extérieure (4) comprenant un fond (12), des côtés latéraux (43) et un couvercle (13) fermant ledit contenant;
(c) des moyens comprenant au moins deux points de contact (42) fixes pour le positionnement relatif du contenant (3) et de l'enveloppe extérieure (4) pour définir un espace (5) entre le contenant et l'enveloppe extérieure, tandis que lesdits au moins deux points de contact fixes sont en position centrale, adjacents par rapport à la base (9) et au sommet (10) du contenant (3); et
(d) une couche (7) d'un matériau (8) remplissant l'espace (5),
**caractérisé en ce que** l'enveloppe extérieure (4) est constituée par une caisse (28) comportant un fond (12), un couvercle (13) et des cotés latéraux (43), tandis que les côtés (43) sont constitués de surfaces planes (14,15,16,17) prolongées par des rabats (29, 30, 31, 32)

2. Récipient selon la revendication 1, **caractérisé en ce que** les rabats (29, 30, 31, 32) sont munis de bords (33, 34, 35, 36) jointifs.

3. Récipient selon l'une des revendications 1 ou 2, **caractérisé en ce que** l'enveloppe extérieure (4) est choisie parmi une demi-caisse américaine et une caisse américaine.

4. Récipient selon la revendication 1, dans lequel l'enveloppe extérieure (4) est réalisée à partir d'un flan (40) de carton, de bois ou de stratifié léger.

5. Récipient selon la revendication 1, dans lequel la couche (7) de matériau (8) remplissant intégralement l'espace (5) a une structure (44) en nids d'abeilles.

6. Récipient selon la revendication 1, dans lequel au moins les côtés latéraux (43) de l'ensemble de l'enveloppe extérieure (4) sont formés d'une seule pièce, contiguë, de matériau.

7. Récipient selon la revendication 1, **caractérisé en ce que** le couvercle (13) et la couche (7) de matériau (8) remplissant l'espace (5) sont séparés par une couche tampon (41) à base de mousse alvéolaire.

8. Récipient selon la revendication 1, **caractérisé en ce que** l'enveloppe extérieure (4) est constituée d'une caisse (28) dont !
les côtés latéraux (43) se présentent sous la forme de surfaces planes (14, 15, 16, 17), et sont munis d'au moins un orifice (18) pour l'insertion d'un matériau (8) pour former une couche de matériau remplissant intégralement l'espace (5) et d'un repli (38) apte à solidariser le couvercle (13) et lesdites surfaces planes (14, 15, 16, 17), et
le fond présente des rabats (29, 30, 31, 32) s'étendant à partir des dites surfaces planes, munis de bords (33, 34, 35, 36) jointifs, aptes à renforcer l'équerrage, et une plaque de renforcement (37) dans laquelle est ménagé le logement (20).

9. Récipient selon la revendication 1, dans lequel lesdits au moins deux points de contact (42) fixes sont constitués d'un logement (20) ménagé dans le fond (12) et coopérant avec un téton (21) de centrage, prévu à la base (9) du contenant (3), ainsi que d'un orifice (22), ménagé dans le couvercle (13) et coopérant avec le goulot (23) prévu au sommet (10) du contenant (3).

10. Récipient selon la revendication 8, **caractérisé en ce que** le couvercle (13) et la couche (7) de matériau (8) remplissant l'espace (5) sont séparés par une couche tampon (41) en matière thermoplastique et/ou thermodurcissable à base de mousse alvéolaire.

11. Récipient selon l'une quelconque des revendications 1 à 10, **caractérisé en ce que** le contenant (3) comporte en outre une canne de remplissage et/ou soutirage (24).

12. Récipient selon l'une quelconque des revendications 1 à 10, **caractérisé en ce que** le contenant (3) pour fluide a sensiblement la forme d'un semi-ellipsoïde de révolution.

13. Récipient selon l'une quelconque des revendications 1 à 10; **caractérisé en ce que** ladite enveloppe extérieure (4) est de forme parallélépipédique, cylindrique ou polyédrique.

14. Récipient selon l'une quelconque des revendications 1 à 10, **caractérisé en ce que** la couche (7) de matériau (8) remplit intégralement l'espace (5), tandis que le contenant (3), la couche de matériau (8) et l'enveloppe extérieure (4) définissent à eux seuls et ensemble une structure sandwich apte à résister à la pression interne par répartition des efforts entre le contenant (3), la couche (7) et l'enveloppe extérieure (4).

## Claims

1. A vessel for fluids having internal pressure comprising:
(a) a container (3) for fluid, said container having a base (9), a top (10) having a shape approaching that of a semi-ellipsoid of revolution, and a lateral member (11) the shape of which approaches that of a cylinder, and being provided with at least one orifice (22);
(b) an outer jacket (4) comprising a bottom (12), lateral sides (43) and a cover (13) closing the container;
(c) means comprising at least two fixed points of contact (42) for the relative positioning of the container (3) and of the outer jacket (4) to define a space (5) between the container and the outer jacket, wherein said at least two fixed points of contact are centrally disposed adjacent to the base (9) and top (10) of the container (3); and
(d) a layer (7) of material (8) filling the space (5),
**characterized in that** the outer jacket (4) is comprised of a box (28) comprising a bottom (12), a cover (13) and lateral sides (43) whereas the lateral sides (43) are made of planar surfaces (14, 15, 16, 17) prolonged by flaps (29, 30, 31, 32).

2. The vessel according to claim 1, **characterized in that** the flaps (29, 30, 31, 32) are provided with contiguous edges (33, 34, 35, 36).

3. The vessel according to one of claims 1 or 2, **characterized in that** the outer jacket (4) is selected from an American half-caisson and an American caisson.

4. The vessel according to claim 1, **characterized in that** the outer jacket (4) is made from a panel (40) of cardboard, of wood or of light laminate.

5. The vessel according to claim 1, **characterized in that** the layer (7) of material (8) completely filling the space (5) has a honeycomb structure (44).

6. The vessel according to claim 1, **characterized in that** at least the lateral sides (43) of the entire outer jacket (4) are formed from a single, contiguous piece of material.

7. The vessel according to claim 1, **characterized in that** the cover (13) and the layer (7) of material (8) filling the space (5) are separated by a buffer layer (41) based on cellular foam.

8. The vessel according to claim 1, **characterized in that** the outer jacket (4) comprises a box (28) of which
the lateral sides (43) take the form of planar surfaces (14, 15, 16, 17), and are provided with at least one orifice (18) for insertion of material (8) to form a layer of material completely filling the space (5) and with a fold (38) for firmly attaching the cover (13) and the said lateral sides (14, 15, 16, 17), and
the bottom has flaps (29, 30, 31, 32) extending from said planar surfaces, comprising prolonging edges (33, 34, 35, 36), liable to reinforcing the square shape, and a reinforcing plate (37) in which is arranged the seat (20).

9. The vessel according to claim 1, wherein the said at least two fixed points of contact (42) comprise a seat (20) arranged in the bottom (22) and cooperating with a centering stud (21), provided at the base (9) of the container (3), as well as an orifice (22), arranged in the cover (13) and cooperating with the neck (23) provided at the top (10) of the container (3).

10. The vessel according to claim 8, **characterized in that** the cover (13) and the layer (7) of material (8) filling the space (5) are separated by a buffer layer (41) composed of cellular foam-based thermoplastic foam and/or duroplastic material.

11. The vessel according to anyone of claims 1 to 10, **characterized in that** the container (3) further comprises a filling and/or draining pipe (24).

12. The vessel according to anyone of claims 1 to 10, **characterized in that** the container (3) for fluid has a shape approaching that of a semi-ellipsoid of revolution.

13. The vessel according to anyone of claims 1 to 10, **characterized in that** said external jacket (4) is parallelepipedal, cylindrical or polyhedral in form.

14. The vessel according to anyone of claims 1 to 10, **characterized in that** the layer (7) of material (8) completely fills the space (5), whereas the container (3), the layer of material (8) and the outer jacket (4) on their own and together form a sandwich structure for withstanding the internal pressure by distribution of stresses among the container (3), the layer (7) and the outer jacket (4).

## Patentansprüche

1. Behältnis für Flüssigkeiten mit Innendruck, bestehend aus:
(a) einem Aufnahmebehälter (3) für die Flüssigkeit, wobei dieser Aufnahmebehälter eine Basis (9) und eine Spitze (10) mit einer halbellipsenähnlichen Form umfasst, einen seitlichen Körper (11) mit einer zylinderähnlichen Form, sowie mindestens eine Öffnung (22);
(b) einem Außenmantel (4), wobei dieser einen Boden (12), Seitenwände (43) und einen Deckel (13) umfasst, welcher über dem Aufnahmebehälter schließt;
(c) Mittel mit mindestens zwei festen Kontaktpunkten (42) zur gegenseitigen Positionierung des Aufnahmebehälters (3) und des Außenmantels (4), aus der sich ein Raum (5) zwischen Aufnahmebehälter und Außenmantel ergibt, wobei die mindestens zwei festen Kontaktpunkte in zentraler Position an die Basis (9) und die Spitze (10) des Aufnahmebehälters (3) angrenzen; und
(d) einer Schicht (7) eines Materials (8), das den Raum (5) füllt,
**dadurch gekennzeichnet, dass** der Außenmantel (4) aus einer Kiste (28) besteht, die einen Boden (12), einen Deckel (13) und Seitenwände (43) umfasst, wobei die Seiten (43) aus ebenen Flächen (14, 15, 16, 17) bestehen, die sich in Klappen (29, 30, 31, 32) fortsetzen.

2. Behälter nach Anspruch 1, **dadurch gekennzeichnet, dass** die Klappen (29, 30, 31, 32) miteinander schließende Ränder (33, 34, 35, 36) aufweisen.

3. Behälter nach einem der Ansprüche 1 oder 2, **dadurch gekennzeichnet, dass** der Außenmantel (4) aus einer offenen oder einer geschlossenen Kartonbox besteht.

4. Behälter nach Anspruch 1, bei dem der Außenmantel (4) aus einer Platte (40) aus Karton, Holz oder leichtem Brettschichtholz gefertigt ist.

5. Behälter nach Anspruch 1, bei dem die Schicht (7) des Materials (8), das den Raum (5) vollständig füllt, eine Wabenstruktur (44) aufweist.

6. Behälter nach Anspruch 1, bei dem mindestens die Seitenwände (43) des gesamten Außenmantels (4) aus einem einzigen angrenzenden Stück Material geformt sind.

7. Behälter nach Anspruch 1, **dadurch gekennzeichnet, dass** der Deckel (13) und die Schicht (7) des Materials (8), dass den Raum (5) füllt, durch eine Dämpfschicht (41) aus Zellschaum getrennt sind.

8. Behälter nach Anspruch 1, **dadurch gekennzeichnet, dass** der Außenmantel (4) aus einer Kiste (28) besteht, dessen
Seitenwände (43) sich in Form von ebenen Flächen (14, 15, 16, 17) darstellen, und mindestens eine Öffnung (18) aufweisen, in die ein Material (8) eingeführt werden kann, um eine Materialschicht zu bilden, die den Raum (5) vollständig ausfüllt, wobei die Seitenwände (43) des weiteren einen Einschlag (38) aufweisen, der dazu geeignet ist, den Deckel (13) mit den ebenen Flächen (14, 15, 16, 17) fest miteinander zur verbinden, und
Boden mit Klappen (29, 30, 31, 32) versehen ist, welche die ebenen Flächen fortsetzen und miteinander schließende Ränder (33, 34, 35, 36) aufweisen, welche dazu geeignet sind, die Winkelhaltigkeit zu verstärken, wobei der Boden des weiteren mit einer Verstärkungsplatte (37) versehen ist, in der sich die Öffnung (20) befindet.

9. Behälter nach Anspruch 1, bei dem die mindestens zwei festen Kontaktpunkte (42) aus einer Öffnung (20) bestehen, welche in dem Boden (12) vorgesehen ist und einen Zentrierzapfen (21) an der Basis (9) des Aufnahmebehälters (3) aufnimmt, sowie aus einer Öffnung (22) im Deckel (13), die den Hals (23) an der Spitze (10) des Aufnahmebehälters (3) aufnimmt.

10. Behälter nach Anspruch 8, **dadurch gekennzeichnet, dass** der Deckel (13) und die Schicht (7) aus dem Material (8), das den Raum (5) füllt, durch eine Dämpfschicht (41) getrennt werden, die aus einem thermoplastischen und/oder warmhärtbaren Material auf der Grundlage von Zellschaum besteht.

11. Behälter nach einem der Ansprüche 1 bis 10, **dadurch gekennzeichnet, dass** der Aufnahmebehälter (3) des weiteren ein Füll- und/oder Entnahmerohr (24) umfasst.

12. Behälter nach einem der Ansprüche 1 bis 10, **dadurch gekennzeichnet, dass** der Aufnahmebehälter (3) für die Flüssigkeit ungefähr die Form eines Halbellipsoids aufweist.

13. Behälter nach einem der Ansprüche 1 bis 10, **dadurch gekennzeichnet, dass** der Außenmantel (4) einer Quader-, Zylinder oder Polyederform aufweist.

14. Behälter nach einem der Ansprüche 1 bis 10, **dadurch gekennzeichnet, dass** die Schicht (7) aus dem Material (8) den Raum (5) vollständig ausfüllt, wobei der Aufnahmebehälter (3), die Materialschicht (8) und der Außenmantel (4) für sich und zusammen eine Sandwichstruktur ergeben, die geeignet ist, dem Innendruck durch Verteilung der Lasten auf Aufnahmebehälter (3), Schicht (7) und Außenmantel (4) standzuhalten.
